# FASCICULE DE BREVET EUROPEEN

(11) **EP 3 707 686 B1**
(45) Date de publication et mention de la délivrance du brevet: **25.08.2021**
(21) Numéro de dépôt: 18804673.4
(22) Date de dépôt: 06.11.2018
(51) Int. Cl.: G08B 15/00, F41H 13/00, H05C 1/06

(54) **DISPOSITIF D'APPLICATION D'IMPULSION ELECTRIQUE SECURISE**
SICHERE VORRICHTUNG ZUM ANLEGEN EINES ELEKTRISCHEN IMPULSES
SECURE DEVICE FOR APPLYING AN ELECTRICAL PULSE

(30) Priorité: 06.11.2017 FR 1760365
(43) Date de publication de la demande: 16.09.2020
(73) Titulaire: D'Oriano, Gaëlord, 34160 Restinclieres (FR)
(72) Inventeur: D'Oriano, Gaëlord, 34160 Restinclieres (FR)
(74) Mandataire: Rhein, Alain
(86) Numéro de dépôt international: PCT/FR2018/052727
(87) Numéro de publication internationale: WO 2019/086820

(56) Documents cités:
- CN-A- 105 157 477
- CN-A- 106 490 731
- CN-B- 102 778 173
- CN-U- 2 125 806
- CN-U- 204 924 055
- CN-U- 205 037 814
- US-A1- 2004 154 071
- US-A1- 2017 086 521

## Description

La présente invention concerne un dispositif d'application d'impulsion électrique du type généralement utilisé dans des applications de protection et sécurité des personnes. Il s'agit en particulier d'un dispositif défensif pouvant permettre d'étourdir un assaillant.

Dans le domaine de la sécurité, il est connu des dispositifs de type tazers, permettant, pour la sécurité des personnes, d'appliquer des impulsions électriques sur des assaillants ou individus jugés dangereux en vue de les neutraliser.

Malheureusement, ce type de dispositif applique généralement des impulsions électriques non contrôlées pouvant aboutir à des accidents sur le porteur ou sur la personne neutralisée.

En outre, ce type de dispositif est généralement rapidement discerné par les personnes à neutraliser **ce** qui en limite l'efficacité.

Par ailleurs, il est d'ores et déjà connu par le document CN205037814U un dispositif de sécurité sous forme d'un gant comportant, du côté de la paume de main, deux conducteurs électriques dont l'un s'étend depuis la base de la paume jusqu'à l'extrémité du pousse, du majeur et de l'auriculaire, tandis que l'autre conducteur relie l'annulaire à l'index en passant dans la paume. Un contrôleur de puissance relie ces conducteurs à une batterie rechargeable Le document CN102778173 B décrit un gant qui comporte des contacts d'application connectés à une source d'énergie sur tous les doigts du gant, ainsi que des seconds contacts d'application, tous les contacts étant situés côté paume. La source d'énergie électrique génère une tension de 240V.

On connait également par le document CN204924055U un gant à choc électrique à haute tension de l'ordre de 10.000 Volts comportant, au niveau de la paume, deux types d'électrodes en tissu conducteur reliées à une alimentation électrique adéquate. Ces électrodes sont recouvertes d'une première couche sous forme d'un tissu isolant et d'une seconde couche enveloppante isolante en polyester.

Un premier objectif de l'invention est de proposer un dispositif d'application d'impulsion plus facile à contrôler et permettant d'éviter significativement des accidents sur le porteur et la personne à neutraliser.

Un deuxième objectif de l'invention est de proposer un dispositif d'application d'impulsion qui permette de moduler aisément l'intensité de l'impulsion électrique selon la situation à maitriser.

Pour ce faire, l'invention concerne un dispositif d'application d'impulsion électrique comportant au moins un gant comprenant un corps de gant se terminant par des doigts de gant dont au moins trois sont équipés de premiers contacts d'application connectés à une source d'énergie électrique au travers d'une unité de commande, le gant comprenant encore des seconds contacts d'application et l'unité de commande comprenant des moyens de sélection pour appliquer une impulsion électrique différentiée entre les premiers et seconds contacts d'application.

Selon un autre aspect, le dispositif comprend au moins un moyen de sécurisation de l'application d'impulsion électrique.

Avantageusement, le moyen de sécurisation est prévu pour contrôler l'application d'impulsions électriques dans des conditions particulières et ainsi éviter les accidents.

Selon d'autres aspects pris isolément ou combinés selon toutes les combinaisons techniquement réalisables :
- ledit moyen de sécurisation comprend une alternance de bornes sur les extrémités de préférence successives ; et/ou
- l'alternance de bornes est réalisée sur au moins trois extrémités successives ; et/ou
- ledit moyen de sécurisation comprend un revêtement de sécurité sur les contacts d'application d'impulsion électrique ; et/ou
- le revêtement de sécurité comprend du palyuréthxns ; et/ou
- le revêtement de sécurité a une épaisseur au-dessus dudit contact d'application, inférieure à 1 mm et de préférence supérieure à 0,5 mm ; plus préférentiellement inférieure à 0,85 mm et de préférence supérieure à 0,65 mm ; davantage préférentiellement égale à environ à 0,75 mm ; et/ou
- au moins un contact d'application comprend des microfibres conductrices ; et/ou
- l'unité de commande comporte des moyens pour appliquer sur les premiers contacts d'application une impulsion électrique entre 5 et 40 mAh, plus particulièrement entre 10 et 30 mAh selon la charge, et de préférence entre 220 et 260 V, plus particulièrement d'environ 240 V ; et/ou
- l'unité de commande comporte des moyens pour appliquer sur les seconds contacts d'application une impulsion électrique à haute tension supérieure à 1000 volts, préférentiellement supérieure à 5000 volts plus particulièrement de l'ordre de 20.000 volts.
- le dispositif comprend ladite source d'énergie qui est au moins une batterie fixée sur une face postérieure du gant ; et/ou
- le dispositif comprend un point de dérivation des contacts d'application sur une paume en regard d'un annulaire, et/ou un point de dérivation des contacts d'application sur un bord externe d'une paume.

L'invention sera davantage détaillée par la description de modes de réalisation non limitatifs, et sur la base des figures annexées, dans lesquelles :
- la figure 1 est une vue en plan d'une face avant du dispositif selon une variante préférée de l'invention ;
- la figure 2 est une vue similaire à celle de la figure 1 illustrant le montage électrique dudit dispositif ; et
- la figure 3 est une vue dans l'espace d'une face arrière du dispositif des figures 1 et 2.

L'invention concerne un dispositif d'application d'impulsions électriques. Ce type de dispositif est généralement utilisé dans des applications de protection et sécurité des personnes. Il s'agit en particulier d'un dispositif défensif pouvant permettre d'étourdir un assaillant. Ce type de dispositif peut être utilisé par des forces de l'ordre, du personnel de sécurité, voire pour contrôler des patients dangereux en hôpital psychiatrique.

Le dispositif comprend au moins un gant 1, en particulier une paire de gants 1. Prévoir un dispositif d'application d' impulsions électrique sous la forme d'un gant permet de le rendre plus discret car les tiers ne savent pas de prime abord qu'il s'agit d'un dispositif de ce type.

Le gant 1 comprend un corps de gant 2 pour recevoir la base de la main, à savoir le dos et la paume. Ce corps de gant 2 se termine par des doigts de gant 3, en particulier au moins trois, préférentiellement cinq doigts de gant 3.

Des fixations ajustables à bandes autoagrippantes telles que des bandes à Velcro™ sont de préférence prévues sur le corps 2, par exemple au niveau des poignets.

Le dispositif comprend une source d'énergie 4 qui est ici au moins une batterie fixée au dispositif. Cette ou ces batteries 4 peuvent prendre position dans un boitier 4A sur la face postérieure du gant 1, correspondant au dos d'une main. Le boitier peut être en plastique rigide, permettant plus particulièrement d'isoler la batterie 4 de l'eau et de l'humidité ambiante et d'éviter des manipulations par des personnes non autorisées.

Ledit boitier 4A, de préférence prismatique ou cylindrique est implanté sur la face postérieure du gant 1 correspondant au dos de la main, plus particulièrement à hauteur du poignet. Avantageusement, cet agencement augmente davantage la discrétion car la batterie semble de prime abord être une montre. Une batterie lithium 3,7 V et 500 mAh peut être utilisée.

Le gant 1 comprend des contacts d'application 5, 5A d'impulsions électriques, ces contacts 5, 5A étant connectés à ladite source 4, plus particulièrement au travers d'une unité de commande 4B.

Ainsi, le gant 1 comporte des premiers contacts d'application 5 disposés au niveau des doigts de gant 3, en particulier sur une face avant du gant, côté paume de la main. On peut prévoir ces premiers contacts 5 au bout de ces doigts de gant 3, en particulier sur leurs faces avant ou le long desdites faces avant. Le contact au bout des doigts de gant 3 est préféré car permet de limiter la taille de la zone dangereuse.

Avantageusement, le gant 1 comporte encore des seconds contacts d'application 5A sur son côté avant, au niveau de la paume.

Selon une variante, au moins un, de préférence tous les contacts d'application 5, 5A comprennent un revêtement à fibres conductrices, avantageusement, à microfibres conductrices, permettant de propager facilement des impulsions électriques. En outre, un revêtement à fibres conductrices est facile à fixer à un assemblage de gant, par exemple par couture.

Selon un aspect, le dispositif comprend au moins un, en particulier plusieurs moyens de sécurisation de l'application d'impulsions électriques. Avantageusement, le moyen de sécurisation est prévu pour contrôler l'application d'impulsions électriques dans des conditions particulières et ainsi éviter les accidents.

Selon une variante, un desdits moyens de sécurisation comprend un revêtement de sécurité 6 sur les premiers contacts d'application 5 et/ou les seconds contacts d'application 5A d'impulsion électrique.

Ainsi, le dispositif comprend un revêtement isolant 6 **sur** les contacts d'application 5 et/ou 5A. Avantageusement, un revêtement isolant 6 permet de créer une distance contrôlée entre un contact d'application 5 et/ou 5A et le corps sur lequel est appliqué l'impulsion électrique. Ainsi, l'invention propose des distances permettant de sécuriser, par isolation partielle, le dispositif.

L'invention permet de réduire de façon significative les incidents de chocs électriques au cerveau.

En outre, le revêtement isolant 6 permet de masquer les contacts d'application 5 en ce qu'ils ne sont pas visibles de l'extérieur, ce qui améliore davantage la discrétion de la fonction tazer.

En particulier, en fonction de la conductivité d'un contact d'application 5 et/ou 5A, un revêtement isolant 6 d'une épaisseur inférieure à 1 mm et de préférence supérieure à 0,5 mm, au-dessus du contact d'application 5 permet d'allier une bonne sécurisation à une impulsion suffisante. En utilisation avec un premier contact d'application 5 préféré à base de fibres ou microfibres conductrices, une épaisseur inférieure à 0,85 mm et de préférence supérieure à 0,65 mm, préférentiellement égale à environ à 0,75 mm donne de très bons résultats.

Selon une variante, le revêtement isolant 6 comprend du polyuréthane. Avantageusement, le palyuréthxns permet d'atteindre des épaisseurs souhaitées et est un matériau de renforcement car il est un polymère anti déchirure. En outre, le palyuréthxns donne un aspect extérieur de cuir qui renforce davantage la discrétion du dispositif.

Selon une variante, le dispositif comprend au moins un, de préférence deux points de dérivation 7 au moins pour les premiers contacts d'application 5. Les points de dérivation 7 sont connectés, (notamment indirectement au travers d'une unité de commande comme cela apparaitra ci-après), aux bornes de la batterie 4 et permettent d'avoir en sortie plusieurs connexions à chaque borne en particulier une connexion pour chacun des doigts de gant 3.

Plus particulièrement, un point de dérivation A+ de la borne positive est prévu sur une paume en regard d'un annulaire. Cette zone est généralement peu sujette aux contraintes mécaniques. En outre, en particulier, un point de dérivation B- de la borne négative est prévu sur un bord externe de paume. Un agencement inverse peut être envisagé. Le point de dérivation B- de la borne négative est ici relié au pouce, au majeur et à l'auriculaire. Le point de dérivation A+ de la borne positive est ici relié à l'index et à l'annulaire. Les points de dérivation peuvent être recouverts de renforts 8. Par exemple, une coque de protection 8, pouvant être en fibre de carbone, est prévue sur le bord externe de paume. Un renfort en cuir 8a peut être prévu sur un point de dérivation, par exemple sur le point de dérivation A+ de la borne positive.

Selon une variante, un desdits moyens de sécurisation comprend une alternance de bornes sur les extrémités 3 de préférence successives. Les bornes alternées permettent de créer une différence de potentiel par un contact de plusieurs doigts. Avantageusement, une alternance de bornes permet à l'utilisateur d'utiliser un doigt sans risque d'électrocution, par exemple, en cas de démangeaison.

En particulier, ladite l'alternance de bornes est réalisée sur au moins trois, de préférence tous les doigts de gant 3 successifs. En d'autres termes, une première borne, par exemple B-, est connectée à un premier doigt, par exemple au pouce ; puis l'autre borne, par exemple A+, est connectée au doigt suivant par exemple à l'index ; puis la première borne est connectée au doigt suivant et ainsi de suite. Avantageusement, les bornes alternées sur plus de deux doigts permettent d'allier l'application d'impulsions électrique à une préhension.

Les bornes alternées peuvent être des bornes positives et négatives ou une borne et une masse. Les bornes « plus » « moins » sont préférées en ce qu'elles sont plus sécurisées car une personne en contact avec le sol pourrait être à la masse et subir une décharge avec un seul contact n'étant pas à la masse.

Selon une variante, le dispositif comporte une unité de commande 4B configurée pour appliquer aux contacts d'application 5 et/ou 5A une impulsion électrique.

Tout particulièrement, l'unité de commande 4B comporte des moyens pour appliquer, au travers de moyens de sélection 15 adaptés, une impulsion électrique différentiée entre les premiers 5 et les seconds contacts d'application 5A.

Ainsi, cette impulsion électrique peut-être d'intensité et/ou de tension différente au niveau des premiers contacts 5 par rapport à celle appliquée par l'unité de commande 4B aux seconds contacts électriques 5A.

Selon un mode de réalisation préféré, l'unité de commande 4B comporte des moyens pour appliquer au moins aux premiers contacts d'application 5 une impulsion électrique entre 5 et 40 mAh, plus particulièrement entre 10 et 30 mAh selon la charge, et de préférence entre 220 et 260 V, plus particulièrement d'environ 240 V. Ces valeurs correspondent à une impulsion limitant les dégâts corporels. Une impulsion de 240 V et 10 à 30 mAh, selon la charge, donne de meilleurs résultats dans les conditions d'utilisation normale.

Avantageusement encore, l'unité de commande 4B comporte des moyens pour appliquer au moins aux seconds contacts d'application 5A une impulsion électrique de tension élevé, de plus de 1.000 volts préférentiellement supérieure à 5.000 volts, avantageusement de l'ordre de 20.000 volts.

Une telle impulsion électrique à haute tension permet une transmission au travers de vêtement ou encore des poils d'un animal à neutraliser

Le dispositif comporte préférentiellement des moyens de commande d'arrêt et de mise en fonctionnement 16, tout comme il peut également être équipé d'un indicateur du taux de charge 9 de la ou des batteries 4 et/ou d'un indicateur de fonctionnement 10, par exemple sous forme de voyant à LEDs .

Avantageusement, ledit boitier 4A intégrant la ou les batteries 4 accueille également l'unité de commande 4B et est équipé de préférence sur sa partie supérieure, des moyens de sélection 15 et de l'indicateur du taux de charge 9 et/ou de 1' indicateur de fonctionnement 10 et/ou des moyens de commande d'arrêt et de mise en fonctionnement 16.

L'ensemble du dispositif peut peser environ 230 à 300 grammes, préférentiellement de l'ordre de 250 à 260 grammes.

Des coques de protections supplémentaires, pouvant être en fibre de carbone, sont de préférences prévues sur le gant 1. Par exemple une coque de protection 11 de poing est prévue. Une coque de protection de phalange 12 peut également être prévue, ici avec des aérations 13. Des protections supplémentaires 14 par exemple en plastique, peuvent être prévues pour la partie postérieure du bout des doigts.

De manière particulière encore à l'invention, qu'au moins le corps de gant 2 est réalisé à partir d'un tissu à base de fibres de carbone, résistant aux coupures, plus particulièrement en poly(p-phénylénetéréphtalamide), (PPD-T ou REVLAR™).

En utilisation, le gant est porté et allumé préalablement à l'utilisation de la fonction d'application d'impulsions électriques. Le cas échéant, l'indicateur de fonctionnement 10 est actif. Au travers des moyens de sélection 15 il est choisi l'importance de l'impulsion électrique que l'on souhaite appliquer au travers des premiers 5 et/ou seconds contacts 5A.

Ainsi, selon la sélection retenue une impulsion appliquée pendant 0,5 secondes fait ressentir une douleur et une contracture et permet de neutraliser un assaillant. Une impulsion entre 1 et 3 secondes permet dans certains cas de faire tomber un assaillant et de l'étourdir pendant 1 à 2 minutes, avec des douleurs musculaires. Une impulsion d'environ 5 secondes permet dans tous les cas de faire tomber un assaillant et de l'étourdir et le désorienter pendant plus de 3 minutes, avec des douleurs musculaires.

La batterie 4 peut être rechargée en 2 heures pour une autonomie de 8 heures, par exemple.

## Revendications

1. Dispositif d'application d'impulsion électrique comportant au moins un gant (1) comprenant un corps de gant (2) se terminant par des doigts de gant (3) dont au moins trois sont équipés de premiers contacts d'application (5), connectés à une source d'énergie électrique (4) au travers d'une unité de commande (4B), **caractérisé en ce que** le gant (1) comprend encore des seconds contacts d'application (5A) et **en ce que** l'unité de commande (4B) comprend des moyens de sélection (15) pour appliquer une impulsion électrique différenciée entre les premiers (5) et seconds contacts d'application (5A).

2. Dispositif d'application d'impulsion électrique selon la revendication 1, **caractérisé en ce que** l'unité de commande (4B) comprend des moyens de sélection (15) pour appliquer une impulsion électrique d'intensité et/ou de tension différente au niveau des premiers contacts (5) par rapport à celle appliquée aux seconds contacts d'application (5A).

3. Dispositif d'application d'impulsion électrique selon l'une des revendications précédentes, **caractérisé en ce que** l'unité de commande (4B) comporte des moyens pour appliquer au moins aux premiers contacts d'application (5) une impulsion électrique entre 5 et 40 mAh, plus particulièrement entre 10 et 30 mAh selon la charge, et de préférence entre 220 et 260 V.

4. Dispositif d'application d'impulsion électrique selon l'une des revendications précédentes, **caractérisé en ce que** l'unité de commande (4B) comporte des moyens pour appliquer au moins aux seconds contacts d'application (5A) une impulsion électrique de tension élevée, de plus de 1.000 volts préférentiellement supérieure à 5.000 volts, avantageusement de l'ordre de 20.000 volts.

5. Dispositif d'application d'impulsion électrique selon l'une des revendications précédentes, **caractérisé en ce que** les premiers contacts d'application (5) sont disposés au niveau du bout des doigts de gant (3), sur une face avant du gant, côté paume.

6. Dispositif d'application d'impulsion électrique selon l'une des revendications précédentes, **caractérisé en ce que** les seconds contacts d'application (5A) sont disposés sur une face avant du gant (1), côté paume.

7. Dispositif d'application d'impulsion électrique selon l'une des revendications précédentes, **caractérisé en ce que** les contacts d'application (5, 5A) comprennent un revêtement à fibres conductrices, notamment à microfibres conductrices.

8. Dispositif d'application d'impulsion électrique selon l'une des revendications précédentes, **caractérisé en ce qu'**il comporte au moins un revêtement de sécurité (6) comprenant du palyuréthxns sur les premiers contacts d'application (5) et/ou les seconds contacts d'application (5A).

9. Dispositif d'application d'impulsion électrique selon la revendication 8, **caractérisé en ce que** le revêtement isolant (6) comporte une épaisseur inférieure à 1 mm et de préférence supérieure à 0,5 mm, plus préférentiellement inférieure à 0,85 mm et de préférence supérieure à 0,65 mm ; davantage préférentiellement égale à environ à 0,75 mm.

10. Dispositif d'application d'impulsion électrique selon l'une des revendications précédentes, **caractérisé en ce que** la source d'énergie électrique (4) comprend au moins une batterie rechargeable intégré dans un boitier (4A) implanté sur la face postérieure du gant (1), correspondant au dos d'une main, ledit boitier (4A) accueillant l'unité de commande (4B) et étant équipé desdits moyens de sélection (15) et d'au moins un indicateur de fonctionnement (10) et/ou du taux de charge (9) de la batterie (4) et/ou des moyens de commande d'arrêt et de mise en fonctionnement (16).

11. Dispositif d'application d'impulsion électrique selon l'une des revendications précédentes, **caractérisé en ce que** au moins le corps de gant (2) est réalisé à partir d'un tissu à base de fibres de carbone, résistant aux coupures, plus particulièrement en poly(p-phénylènetéréphtalamide) , (PPD-T ou KEVLAR™).

## Patentansprüche

1. Vorrichtung zum Anlegen eines elektrischen Impulses mit mindestens einem Handschuh (1), umfassend einen Handschuhkörper (2), der in Handschuhfingern (3) endet, von denen mindestens drei mit ersten Anlegekontakten (5) ausgestattet sind, die über eine Steuereinheit (4B) mit einer elektrischen Energiequelle (4) verbunden sind **dadurch gekennzeichnet, dass** der Handschuh (1) auch zweite Anlegekontakte (5A) umfasst und dass die Steuereinheit (4B) Auswahlmittel (15) zum Anlegen eines differenzierten elektrischen Impulses zwischen den ersten (5) und zweiten Anlegekontakten (5A) umfasst.

2. Vorrichtung zum Anlegen eines elektrischen Impulses nach Anspruch 1, **dadurch gekennzeichnet, dass** die Steuereinheit (4B) Auswahlmittel (15) zum Anlegen eines elektrischen Impulses mit anderer Intensität und/oder Spannung an die ersten Kontakte (5) als an die zweiten Anlegekontakte (5A) umfasst.

3. Vorrichtung zum Anlegen eines elektrischen Impulses nach einem der vorhergehenden Ansprüche, **dadurch gekennzeichnet, dass** die Steuereinheit (4B) Mittel zum Anlegen mindestens der ersten Anlegekontakte (5) mit einem elektrischen Impuls zwischen 5 und 40 mAh, insbesondere zwischen 10 und 30 mAh in Abhängigkeit von der Belastung, und vorzugsweise zwischen 220 und 260 V umfasst.

4. Vorrichtung zum Anlegen eines elektrischen Impulses nach einem der vorhergehenden Ansprüche, **dadurch gekennzeichnet, dass** die Steuereinheit (4B) Mittel zum Anlegen eines elektrischen Hochspannungsimpulses von mehr als 1.000 Volt, vorzugsweise mehr als 5.000 Volt, möglichst in der Größenordnung von 20.000 Volt, zumindest an die zweiten Anlegekontakte (5A) umfasst.

5. Vorrichtung zum Anlegen eines elektrischen Impulses nach einem der vorhergehenden Ansprüche, **dadurch gekennzeichnet, dass** die ersten Anlegekontakte (5) an den Spitzen der Handschuhfinger (3) auf einer Vorderseite des Handschuhs (1), auf der Handflächenseite, angeordnet sind.

6. Vorrichtung zum Anlegen eines elektrischen Impulses nach einem der vorhergehenden Ansprüche, **dadurch gekennzeichnet, dass** die zweiten Anlegekontakte (5A) auf einer Vorderseite des Handschuhs (1), auf der Handflächenseite, angeordnet sind.

7. Vorrichtung zum Anlegen eines elektrischen Impulses nach einem der vorhergehenden Ansprüche, **dadurch gekennzeichnet, dass** die Anlegekontakte (5, 5A) eine Beschichtung mit leitenden Fasern, insbesondere mit leitenden Mikrofasern, aufweisen.

8. Vorrichtung zum Anlegen eines elektrischen Impulses nach einem der vorhergehenden Ansprüche, **dadurch gekennzeichnet, dass** sie mindestens eine aus Polyurethan bestehende Sicherheitsbeschichtung (6) auf den ersten Anlegekontakten (5) und/oder den zweiten Anlegekontakten (5A) aufweist.

9. Vorrichtung zum Anlegen eines elektrischen Impulses nach Anspruch 8, **dadurch gekennzeichnet, dass** die isolierende Beschichtung (6) eine Dicke von weniger als 1 mm und vorzugsweise mehr als 0,5 mm, stärker bevorzugt weniger als 0,85 mm und vorzugsweise mehr als 0,65 mm; am stärksten bevorzugt etwa 0,75 mm aufweist.

10. Vorrichtung zum Anlegen eines elektrischen Impulses nach einem der vorhergehenden Ansprüche, **dadurch gekennzeichnet, dass** die elektrische Energiequelle (4) mindestens eine wiederaufladbare Batterie umfasst, die in ein Gehäuse (4A) integriert ist, das auf der dem Handrücken entsprechenden Rückseite des Handschuhs (1) eingearbeitet ist, wobei das Gehäuse (4A) die Steuereinheit (4B) aufnimmt und mit den Auswahlmitteln (15) und mit mindestens einer Betriebsanzeige (10) und/oder mit dem Ladezustand (9) der Batterie (4) und/oder mit Abschalt- oder Einschaltmitteln (16) ausgestattet ist.

11. Vorrichtung zum Anlegen eines elektrischen Impulses nach einem der vorhergehenden Ansprüche, **dadurch gekennzeichnet, dass** zumindest der Handschuhkörper (2) aus einem schnittfesten Gewebe auf Kohlenstofffaserbasis, insbesondere aus Poly(p-phenylenterephthalamid) (PPD-T oder KEVLAR™) besteht.

## Claims

1. A device for applying an electrical pulse including at least one glove (1) comprising a glove body (2) ending in glove fingers (3), at least three of which are provided with first application contacts (5), connected to an electrical energy source (4) via a control unit (4B), **characterized in that** the glove (1) further comprises second application contacts (5A) and **in that** the control unit (4B) comprises selection means (15) for applying a differential electrical pulse between the first (5) and second (5A) application contacts.

2. The device for applying an electrical pulse according to claim 1, **characterized in that** the control unit (4B) comprises selection means (15) for applying an electrical pulse of different intensity and/or voltage at the first contacts (5) relative to that applied at the second application contacts (5A).

3. The device for applying an electrical pulse according to one of the preceding claims, **characterized in that** the control unit (4B) includes means for applying, at least to the first application contacts (5), an electrical pulse between 5 and 40 mAh, more specifically between 10 and 30 mAh depending on the charge, and preferably between 220 and 260 V.

4. The device for applying an electrical pulse according to one of the preceding claims, **characterized in that** the control unit (4B) includes means for applying, at least to the second application contacts (5A), a high-voltage electrical pulse of more than 1,000 volts, preferably greater than 5,000 volts, advantageously on the order of 20,000 volts.

5. The device for applying an electrical pulse according to one of the preceding claims, **characterized in that** the first application contacts (5) are arranged at the end of the glove fingers (3), on a front face of the glove, palm side.

6. The device for applying an electrical pulse according to one of the preceding claims, **characterized in that** the second application contacts (5A) are arranged on a front face of the glove (1), palm side.

7. The device for applying an electrical pulse according to one of the preceding claims, **characterized in that** the application contacts (5, 5A) comprise a coating with conductive fibers, in particular conductive microfibers.

8. The device for applying an electrical pulse according to one of the preceding claims, **characterized in that** it includes at least one safety coating (6) comprising polyurethane on the first application contacts (5) and/or the second application contacts (5A).

9. The device for applying an electrical pulse according to claim 8, **characterized in that** the insulating coating (6) has a thickness of less than 1 mm and preferably greater than 0.5 mm, more preferably less than 0.85 mm and preferably greater than 0.65 mm, still more preferably equal to about 0.75 mm.

10. The device for applying an electrical pulse according to one of the preceding claims, **characterized in that** the electrical energy source (4) comprises at least one rechargeable battery integrated into a case (4A) implanted on the back face of the glove (1), corresponding to the back of a hand, said case (4A) accommodating the control unit (4B) and being equipped with said selection means (15) and with at least one operating indicator (10) and/or the charge level indicator (9) of the battery (4) and/or off and on control means (16).

11. The device for applying an electrical pulse according to one of the preceding claims, **characterized in that** at least the glove body (2) is made from a fabric with a base of carbon fibers, withstanding cuts, particularly from poly(p-phenylene terephthalamide) (PPD-T or KEVLAR™).
